# FASCICULE DE BREVET EUROPEEN

(11) **EP 2 356 052 B1**
(45) Date de publication et mention de la délivrance du brevet: **08.04.2015**
(21) Numéro de dépôt: 09748718.5
(22) Date de dépôt: 06.11.2009
(51) Int. Cl.: B65H 20/24

(54) **DISPOSITIF D'ALIMENTATION D'UNE UNITÉ DE TRANSFORMATION AVEC UN SUPPORT EN BANDE CONTINUE POUR UNE STATION D'ALIMENTATION DANS UNE MACHINE DE PRODUCTION D'EMBALLAGES**
EINSPEISEVORRICHTUNG EINER VERARBEITUNGSEINHEIT MIT ENDLOSBANDAUFLAGE FÜR EINE VERSORGUNGSSTATION IN EINER MASCHINE ZUR HERSTELLUNG VON VERPACKUNGEN
DEVICE FOR SUPPLYING A PROCESSING UNIT WITH A CONTINUOUS-STRIP SUPPORT FOR A SUPPLY STATION IN A PACKAGING PRODUCTION MACHINE

(30) Priorité: 04.12.2008 EP 08021034
(43) Date de publication de la demande: 17.08.2011
(73) Titulaire: BOBST MEX SA, 1031 Mex (CH)
(72) Inventeur: CLEMENT, Philippe, CH-1305 Penthalaz (CH); MAGHDESSIAN, Yeznig, CH-1720 Corminboeuf (CH); BOREL, Edouard, CH-1041 Dommartin (CH)
(74) Mandataire: Poirier, Jean-Michel Serge
(86) Numéro de dépôt international: PCT/EP2009/007960
(87) Numéro de publication internationale: WO 2010/063353

(56) Documents cités:
- EP-A- 0 742 170
- EP-A- 1 270 472
- CH-A- 292 425
- CH-A5- 618 660
- LU-A1- 69 136
- US-A- 3 667 354

## Description

La présente invention concerne un dispositif pour alimenter une unité de transformation avec un support en bande continue. L'invention se rapporte également à une station pour alimenter une unité de transformation avec un support en bande continue, l'unité de transformation transformant le support à l'arrêt. Une telle station comprend un dispositif d'alimentation selon la présente invention. Une telle unité de transformation du support est une presse de découpage à platine ou encore une platine d'impression. L'invention concerne enfin une machine de production d'emballages, intégrant une station d'alimentation avec un support en bande continue et une unité de transformation du support subséquente.

Une machine de production d'emballages est destinée à la fabrication de boîtes, qui seront aptes à former des emballages, par pliage et collage. Dans une machine de production d'emballages, la production démarre à partir d'un support continu initial, c'est-à-dire une bande vierge, par exemple du carton, qui est déroulée de manière continue, imprimée par un ou plusieurs groupes imprimeurs, éventuellement gaufrée, puis découpée dans une presse de découpage à platine.

Les poses ou les boîtes obtenues sont ensuite mises en nappes, avant d'être empilées par rangées pour former des piles dans une station de réception et de palettisation, en vue de leur stockage ou de leur transport hors de la machine de production.

Une presse de découpage à platine ou une platine d'impression est une unité de transformation qui nécessite un arrêt momentané du défilement du support pendant la transformation. En raison de l'alimentation continue en amont, il se produit, une accumulation du support sous la forme d'une boucle amont.

Une station d'alimentation sert tout d'abord à mettre en registre longitudinal et latéral l'impression avec la découpe. L'autre fonction de la station d'alimentation est de créer cycliquement et de maîtriser en permanence cette boucle qui s'allonge pendant l'arrêt dû au travail de la presse, et qui se raccourcit dès que l'alimentation de la presse reprend en vue de la transformation subséquente. La station d'alimentation transforme le défilement continu du support en un défilement intermittent, à chaque cycle de travail de l'unité de transformation, tout en maintenant une tension constante du support au niveau du contrôle de boucle.

### Etat de la technique

Dans une station d'alimentation, il est connu de monter un agencement conduisant le support autour de la circonférence d'un rouleau excentré monté entre deux plateaux rotatifs, comme cela est par exemple décrit, dans les documents CH- 602.462 et CH- 618.660.

On connaît également d'après le document EP- 742.170 un dispositif d'alimentation d'une station avec un support, la station travaillant le support à l'arrêt. Ce dispositif, qui est considéré comme représentant l'état de technique le plus proche, comprend un premier rouleau, appelé rouleau d'entraînement, également connu sous la dénomination de cylindre d'appel ou commande sensible, autour duquel oscille cycliquement, vers l'amont puis vers l'aval, un second rouleau, appelé rouleau satellite. Le rouleau satellite est monté sur deux leviers latéraux pivotant sur l'axe du rouleau d'entraînement. Le pignon d'entraînement du rouleau satellite est engrené avec une roue dentée solidaire de l'axe du premier rouleau d'entraînement. Une bielle est accrochée au moyen d'un palier sur l'axe du rouleau satellite et permet de tirer ce dernier cycliquement d'amont en aval.

Ce dispositif comprend de plus un contrepoids, entraîné en rotation par un pignon à partir de la roue dentée de l'axe du premier rouleau d'entraînement. Le contrepoids est monté sur un bras pivotant autour de l'axe du premier rouleau d'entraînement. Le contrepoids est relié par un mécanisme aux leviers pour osciller en sens inverse du rouleau satellite. Le contrepoids permet de compenser la traction de la bielle sur l'axe du rouleau satellite. Le contrepoids présente des moments d'inertie par rapport à son axe de rotation central et par rapport à l'axe du bras identiques à ceux du rouleau satellite.

Cependant, un tel dispositif présente l'inconvénient de nécessiter la présence d'un mécanisme supplémentaire pour lier la platine à la bielle du dispositif. Ce mécanisme ralentit l'ensemble du dispositif d'alimentation. La présence d'un contrepoids confère une inertie importante à l'ensemble possédant le rouleau satellite. De plus, des pertes de registre surviennent entre l'entrée de la station d'alimentation et la transformation par découpage qui suit, en raison des nombreuses pièces mécaniques impliquées. Ces constructions existantes se dérèglent et s'usent également assez rapidement, ce qui conduit à des bourrages du support dans la station d'alimentation et dans l'unité de transformation.

### Exposé de l'invention

Un objectif principal de la présente invention consiste à mettre au point un dispositif pour alimenter une unité de transformation avec un support en bande continue. Un deuxième objectif est de réaliser un dispositif permettant des vitesses plus élevées pour l'alimentation du support et pour la transformation du support ultérieure. Un troisième objectif est de rendre plus précis le registre longitudinal et latéral du support entre l'alimentation et la transformation, grâce à une station comprenant un dispositif d'alimentation. Un quatrième objectif est celui de concevoir un dispositif pour une station d'alimentation évitant les problèmes de l'état de la technique. Un autre objectif encore est celui de réaliser une machine de production d'emballages intégrant une station d'alimentation et une unité de transformation du support en bande, transformant le support de manière discontinue.

Un dispositif selon l'invention est prévu pour alimenter une unité de transformation avec un support en bande continue. L'unité de transformation transforme le support en bande continue à l'arrêt. Le dispositif comprend :
- un rouleau principal d'entraînement tournant sur un arbre principal,
- un moteur principal d'entraînement électrique, entraînant en rotation le rouleau principal d'entraînement,
- un rouleau satellite, apte à osciller autour de ce rouleau principal d'entraînement, de l'amont vers l'aval, et réciproquement de l'aval vers l'amont, et
- deux leviers latéraux, maintenant le rouleau satellite, et montés sur cet arbre principal.

Le support en bande continue est engagé et maintenu entre ce rouleau principal d'entraînement et ce rouleau satellite. Le support en bande continue passe de manière cyclique d'une vitesse constante à une vitesse nulle, et réciproquement d'une vitesse nulle à une vitesse constante, à la sortie du rouleau satellite.

Conformément à un aspect de la présente invention, le dispositif est caractérisé en ce que les deux leviers latéraux sont solidarisés à cet arbre principal. Le dispositif est également caractérisé en ce qu'il comprend au moins un moteur secondaire électrique d'entraînement, apte à faire osciller l'arbre principal, les deux leviers latéraux et le rouleau satellite.

Dans l'ensemble de la description, les sens amont et aval sont définis en faisant référence au sens de défilement du support en bande continue, suivant la direction longitudinale, avant, à l'intérieur et après respectivement le dispositif d'alimentation, la station d'alimentation, et l'unité de transformation.

Autrement dit, le mécanisme à bielle de l'état de la technique est remplacé par un ou plusieurs moteurs secondaires. Par rapport au document de l'état de l'état de la technique, le contrepoids a été supprimé, ce qui permet de réduire l'inertie du rouleau satellite et de l'ensemble des pièces en mouvement. Le dispositif présente une ergonomie améliorée, ne nécessitant que peu d'entretien des pièces mobiles. En raison de la suppression de nombreuses pièces mécaniques, le dispositif et la station sont moins bruyants et plus fiables.

Le dispositif ne demande que peu de réglages, ce qui permet d'éviter de gâcher du support en bande. Les changements de travail et l'ensemble des ajustements, se font par pilotage du moteur principal et du ou des moteurs secondaires. Un tel pilotage permet notamment de modifier la vitesse de déplacement du support en bande, la fréquence et l'amplitude des oscillations du rouleau satellite. Les données relatives à ces ajustements peuvent être mémorisées et facilement rappelées pour l'exécution de travaux identiques. A titre d'exemple, le réglage du format se fait instantanément par augmentation ou diminution de l'amplitude des oscillations.

Le support en bande subit une accélération dans le sens longitudinal et non transversalement comme dans les documents de l'état de la technique. En raison de la compacité du dispositif, la longueur du support en bande se trouve réduite entre l'entrée de ce dispositif et l'entrée de l'unité de transformation. Ceci permet de diminuer les erreurs de positionnement du support en bande, tant longitudinalement que latéralement. Ceci permet également de réduire les phénomènes aérodynamiques survenant sur le support en bande qui parasitent sa trajectoire.

Le dispositif d'alimentation est complètement découplé de l'unité de transformation, ce qui permet de le piloter en vitesse, en cadence, en format, etc., de manière différente de cette unité de transformation et d'obtenir ainsi plus de souplesse d'utilisation.

Dans un autre aspect de l'invention, une station pour alimenter une unité de transformation avec un support en bande continue, l'unité de transformation transformant le support à l'arrêt, est caractérisée en ce qu'elle comprend un dispositif présentant une ou plusieurs des caractéristiques techniques décrites ci-dessous et revendiquées.

Selon un autre aspect encore de l'invention, une machine de production d'emballages est caractérisée en ce qu'elle comprend une station d'alimentation, telle que décrite ci-dessous et revendiquée, positionnée en amont d'une unité de transformation sous la forme d'une presse de découpage à platine.

### Brève description des dessins

L'invention sera bien comprise et ses divers avantages et différentes caractéristiques ressortiront mieux lors de la description suivante, de l'exemple non limitatif de réalisation, en référence aux dessins schématiques annexés, dans lesquels :
- la Figure 1 représente une vue latérale synoptique d'une station d'alimentation selon l'invention, placée en amont d'une presse de découpage à platine ;
- la Figure 2 représente une vue en perspective partielle d'un dispositif d'alimentation présent dans la station d'alimentation de la Figure 1 ;
- la Figure 3 représente une vue latérale partielle du dispositif de la Figure 2 ;
- la Figure 4 représente une vue en coupe partielle selon le plan vertical IV - IV du dispositif de la Figure 3 ; et
- la Figure 5 représente une vue en coupe partielle selon un plan vertical V - V du dispositif de la Figure 3.

### Exposé détaillé de modes de réalisation préférés

Comme l'illustre la Figure 1, une machine de production d'emballages (1) comprend notamment une station d'alimentation (2) et une unité de transformation, qui est dans ce cas une presse de découpage à platine (3). En amont de la station d'alimentation (2), la machine de production d'emballages (1) possède à titre d'exemple des groupes imprimeurs, ainsi que des moyens pour contrôler la qualité et le registre.

La station d'alimentation (2) reçoit en amont une matière ou un support en bande continue, qui est dans ce cas du carton (4), arrivant avec une vitesse constante. La station d'alimentation (2) délivre en aval cette même bande (4) à la presse à platine (3), avec une vitesse intermittente. La presse à platine (3) découpe la bande (4) et délivre des poses (5). Le sens d'avance ou de défilement (Flèche F en Figure 1) de la bande (4) et des poses (5) suivant la direction longitudinale indique le sens amont et le sens aval.

De manière à assurer un fonctionnement optimal de la presse (3), la station d'alimentation (2) peut comprendre, dans l'ordre, de l'amont vers l'aval :
- un guidage latéral de bande (6), utilisé pour corriger si nécessaire le registre latéral de la bande (4) ;
- un rouleau baladeur (7), destiné à maintenir constante la tension de la bande (4) ;
- un redresseur de bande (8), également connu sous la dénomination anglaise de « decurler » ;
- un dispositif dit « de commande de boucle » (9), décrit en détail ci-dessous ; et
- un rouleau d'introduction modulé (11), apte à réguler la tension de la bande (4) et garantir l'introduction de la bande (4) à l'entrée dans la presse (3).

Selon l'invention, le dispositif (9) comprend un rouleau principal d'entraînement (12) tournant (Flèche T en Figures 1, 2 et 3) sur un arbre principal (13). L'arbre principal (13) et ainsi le rouleau principal (12) sont montés sensiblement à l'horizontal et perpendiculairement au sens de défilement de la bande (4). Le rouleau principal (12) entraîne ainsi en continu la bande (4) de l'amont vers l'aval. Un moteur principal électrique d'entraînement (14) entraîne en rotation (T) le rouleau d'entraînement (12).

Un rouleau satellite (16) est monté en étant accolé parallèlement au rouleau principal (12). La bande (4) est engagée entre le rouleau principal (12) et le rouleau satellite (16), et elle y est maintenue, tout en pouvant être entraînée (F) selon le sens d'avance (voir également le trajet visible en pointillés en Figures 1 et 3). La bande (4) forme un trajet qui fait environ les trois-quarts de tour du rouleau principal (12) et la moitié de tour du rouleau satellite (16).

Le rouleau satellite (16) est apte à osciller (Flèche O en Figures 1, 2 et 3) autour du rouleau principal d'entraînement (12), de l'amont vers l'aval, et réciproquement de l'aval vers l'amont. Deux positions extrêmes du rouleau satellite (16) sont représentées en pointillés en Figure 1.

La fréquence des oscillations (O) du rouleau satellite (16) engendre des variations de vitesse de la bande (4). La bande (4) peut passer de manière cyclique d'une vitesse constante (F) à une vitesse nulle, et réciproquement, d'une vitesse nulle à une vitesse constante (F). Ces variations de vitesse et de ce fait la fréquence des oscillations (O) sont choisies en fonction de la vitesse de frappe de découpe de la presse (3) située en aval.

De plus, l'amplitude angulaire des oscillations (O) du rouleau satellite (16) engendre des longueurs différentes de bande (4) introduite dans la presse (3). Ces longueurs et de ce fait l'amplitude angulaire des oscillations (O) sont choisies en fonction du format à découper par la presse (3) située en aval. A titre indicatif, l'amplitude angulaire varie de ± 9° à ± 24°.

Le rouleau satellite (16) tourne dans deux paliers (17). Les deux paliers satellites (17) sont situés à chacune des extrémités du rouleau satellite (16). Les deux paliers satellites (17) sont chacun insérés dans deux leviers latéraux (18), situés ainsi à chacune des extrémités du rouleau satellite (16).

Les deux leviers latéraux (18) sont montés sur et sont solidarisés à l'arbre principal (13). L'arbre principal (13) est conçu de manière analogue à une barre ou une traverse de rigidité ou anti-torsion, de façon à supporter des contraintes importantes dues aux oscillations (O) et au poids du rouleau satellite (16) et des deux leviers latéraux (18). La masse en mouvement est ainsi réduite, car elle est disposée directement sur l'axe d'oscillation (O).

Cette traverse anti-torsion est située au plus près de l'axe de rotation, évitant ainsi d'autres inerties déportées. L'arbre principal (13), les deux leviers latéraux (18) et le rouleau satellite (16) sont entraînés depuis une seule ou les deux extrémités, avec très peu de biaisage du rouleau satellite (16). Le dispositif (9) est très rigide avec une faible inertie en mouvement.

Le dispositif (9) comprend au moins un moteur secondaire électrique d'entraînement (19), apte à faire osciller (O) l'arbre principal (13), les deux leviers latéraux (18) et le rouleau satellite (16). Le ou les moteurs secondaires (19) peuvent être préférentiellement montés coaxiaux à l'arbre principal (13). De manière favorable, le rotor du moteur secondaire (19) peut être solidarisé à l'arbre principal (13). Le stator du moteur secondaire (19) peut être solidarisé au bâti (22). Cette construction simplifiée permet de supprimer l'hyperstatisme et de diminuer encore le nombre de roulements.

Dans une autre forme de réalisation, le dispositif (9) peut comprendre deux moteurs secondaires, pouvant être aptes à entraîner en rotation l'arbre principal (13), les deux leviers latéraux (18) et le rouleau satellite (16). Ces deux moteurs secondaires peuvent être agencés à chacune des deux extrémités de cet arbre principal (13). Cette solution est avantageuse pour éviter un biaisage d'un côté de l'arbre principal (13) par rapport à l'autre côté.

L'arbre principal (13) tourne dans deux paliers (21). Les deux paliers d'arbre (21) sont situés à chacune des extrémités de l'arbre principal (13). Les deux paliers d'arbre (21) sont chacun insérés dans une face latérale du bâti (22).

Le rouleau principal d'entraînement (12) tourne dans deux paliers principaux (23). Les deux paliers principaux (23) sont situés à chacune des extrémités du rouleau principal (12). Les deux paliers principaux (23) sont chacun insérés sur l'arbre principal (13).

Avec le dispositif (9), les caractéristiques aérodynamiques liées au trajet de la bande (4) autour du rouleau principal (12) et du rouleau satellite (16) sont améliorées. La bande (4) est maintenue plaquée contre le rouleau principal (12) et le rouleau satellite (16). Il n'y a plus de longueur de bande (4) libre ou flottante dans le dispositif (9). Avec le dispositif (9), les variations de tension de la bande (4) ont été fortement diminuées. La conception du dispositif (9) permet également de diminuer la longueur de bande libre (4) entre le dispositif (9) et le rouleau d'introduction modulé (11).

Le rouleau principal d'entraînement (12) peut avantageusement posséder une couronne ou une roue dentée principale (24), ménagée à l'une de ses extrémités. De manière favorable, le rouleau satellite (16) peut également posséder une couronne ou une roue dentée satellite (26), ménagée à l'une de ses extrémités. Cette couronne dentée satellite (26) engrène avec la couronne dentée principale (24).

L'avantage de ces couronnes dentées (24 et 26) est que les perturbations liées à l'inertie du rouleau satellite (16), qui accélère et décélère, sont reprises par l'entraînement du rouleau principal d'entraînement (12) et ne sont ainsi pas transmises à la bande (4).

Le moteur principal d'entraînement électrique (14) peut avantageusement posséder un pignon (27) et l'entraîner en rotation (Flèche R en Figure 3) via son arbre moteur (28). L'arbre moteur (28) est maintenu par et tourne dans un palier (29). Ce pignon (27) engrène avec la couronne dentée principale (24), ce qui entraîne en rotation (T) le rouleau principal d'entraînement (12). De cette manière, l'entraînement du rouleau principal d'entraînement (12) est déporté radialement en cascade d'engrenages (24 et 27) et permet de faire passer la traverse anti-torsion à travers le rouleau principal d'entraînement (12) sous la forme de l'arbre principal (13). Dans la forme de réalisation principale, la cascade d'engrenages (24, 26 et 27) et les moteurs (14 et 19) sont disposés « côté opposé conducteur » (COC), c'est-à-dire à droite, par rapport au sens de défilement de la bande (4), suivant la direction longitudinale.

Le dispositif (9) peut très préférentiellement comprendre en outre un rouleau presseur (31), venant se positionner contre le rouleau principal d'entraînement (12). La bande (4) est ainsi maintenue d'avantage par ce rouleau presseur (31).

La présente invention n'est pas limitée aux modes de réalisation décrits et illustrés. De nombreuses modifications peuvent être réalisées, sans pour autant sortir du cadre défini par la portée du jeu de revendications.

## Revendications

1. Dispositif pour alimenter une unité de transformation (3) avec un support en bande continue (4), l'unité de transformation (3) transformant le support (4) à l'arrêt, comprenant :
- un rouleau principal d'entraînement (12) tournant (T) sur un arbre principal (13),
- un moteur principal électrique d'entraînement (14), entraînant en rotation (T) le rouleau principal (12),
- un rouleau satellite (16), apte à osciller (O) autour dudit rouleau principal (12), de l'amont vers l'aval, et réciproquement, et
- deux leviers latéraux (18), maintenant le rouleau satellite (16), et montés sur ledit arbre principal (13),
le support (4) étant engagé et maintenu entre ledit rouleau principal (12) et ledit rouleau satellite (16), et passant de manière cyclique d'une vitesse constante (F) à une vitesse nulle à la sortie du rouleau satellite (16), et réciproquement, **caractérisé en ce que** les deux leviers latéraux (18) sont solidarisés audit arbre principal (13), et **en ce qu'**il comprend au moins un moteur secondaire électrique d'entraînement (19), apte à faire osciller (O) l'arbre principal (13), les deux leviers latéraux (18) et le rouleau satellite (16).

2. Dispositif selon la revendication 1, **caractérisé en ce que** le moteur secondaire (19) est monté coaxial à l'arbre principal (13).

3. Dispositif selon la revendication 1 ou 2, **caractérisé en ce que** le rotor du moteur secondaire (19) est solidarisé à l'arbre principal (13).

4. Dispositif selon l'une quelconque des revendications précédentes, **caractérisé en ce qu'**il comprend deux moteurs secondaires, aptes à entraîner en rotation l'arbre principal (13), et agencés à chacune des deux extrémités dudit arbre principal (13).

5. Dispositif selon l'une quelconque des revendications précédentes, **caractérisé en ce que** le rouleau principal (12) possède une couronne dentée (24), ménagée à l'une de ses extrémités.

6. Dispositif selon la revendication 5, **caractérisé en ce que** le rouleau satellite (16) possède une couronne dentée (26), ménagée à l'une de ses extrémités, et engrenant avec la couronne dentée (24) du rouleau principal (12).

7. Dispositif selon la revendication 5 ou 6, **caractérisé en ce que** le moteur principal d'entraînement électrique (14) possède un pignon (27), engrenant avec la couronne dentée (24) du rouleau principal (12).

8. Dispositif selon l'une quelconque des revendications précédentes, **caractérisé en ce qu'**il comprend en outre un rouleau presseur (31), venant se positionner contre le rouleau principal (12).

9. Station pour alimenter une unité de transformation (3) avec un support en bande continue (4), l'unité de transformation (3) transformant le support (4) à l'arrêt, **caractérisée en ce qu'**elle comprend un dispositif selon l'une quelconque des revendications précédentes.

10. Station selon la revendication 9, **caractérisée en ce qu'**elle comprend, de l'amont vers l'aval, un guidage latéral de bande (6), un rouleau baladeur (7), un redresseur de support en bande (8), le dispositif (9) et un rouleau d'introduction modulé (11).

11. Machine de production d'emballages, **caractérisée en ce qu'**elle comprend une station (2) selon la revendication 9 ou 10, positionnée en amont d'une unité de transformation sous la forme d'une presse de découpage à platine (3).

## Patentansprüche

1. Vorrichtung zum Zuführen eines Endlosträgers (4) in eine Umwandlungseinheit (3), wobei die Umwandlungseinheit (3) den Träger (4) im Stillstand umwandelt, umfassend:
- eine Hauptantriebswalze (12), die sich auf einer Hauptwelle (13) dreht (T),
- einen elektrischen Hauptantriebsmotor (14), der die Hauptwalze (12) in Rotation (T) antreibt,
- eine Satellitenwalze (16), die geeignet ist, in der Laufrichtung und umgekehrt um die Hauptwalze (12) zu schwingen (O), und
- zwei Seitenhebel (18), die die Satellitenwalze (16) halten und auf der Hauptwelle (13) angebracht sind,
wobei der Träger (4) zwischen der Hauptwalze (12) und der Satellitenwalze (16) eingesteckt ist und gehalten wird und am Ausgang der Satellitenwalze (16) zyklisch von einer konstanten Geschwindigkeit (F) auf eine Geschwindigkeit von Null übergeht und umgekehrt,
**dadurch gekennzeichnet, dass** die beiden Seitenhebel (18) mit der Hauptwelle (13) verbunden sind, und dass sie mindestens einen sekundären elektrischen Antriebsmotor (19) aufweist, der geeignet ist, die Hauptwelle (13), die zwei Seitenhebel (18) und die Satellitenwalze (16) in Schwingung zu versetzen (O).

2. Vorrichtung nach Anspruch 1, **dadurch gekennzeichnet, dass** der sekundäre Motor (19) koaxial auf der Hauptwelle (13) angebracht ist.

3. Vorrichtung nach Anspruch 1 oder 2, **dadurch gekennzeichnet, dass** der Rotor des sekundären Motors (19) mit der Hauptwelle (13) verbunden ist.

4. Vorrichtung nach einem der vorhergehenden Ansprüche, **dadurch gekennzeichnet, dass** sie zwei sekundäre Motoren aufweist, die geeignet sind, die Hauptwelle (13) in Drehung anzutreiben, und an jedem der beiden Enden der Hauptwelle (13) ausgebildet sind.

5. Vorrichtung nach einem der vorhergehenden Ansprüche, **dadurch gekennzeichnet, dass** die Hauptwalze (12) einen Zahnkranz (24) aufweist, der an einem ihrer Enden angeordnet ist.

6. Vorrichtung nach Anspruch 5, **dadurch gekennzeichnet, dass** die Satellitenwalze (16) einen Zahnkranz (26) aufweist, der an einem ihrer Enden angeordnet ist und mit dem Zahnkranz (24) der Hauptwalze (12) in Eingriff ist.

7. Vorrichtung nach Anspruch 5 oder 6, **dadurch gekennzeichnet, dass** der elektrische Hauptantriebsmotor (14) ein Ritzel (27) aufweist, das mit dem Zahnkranz (24) der Hauptwalze (12) in Eingriff ist.

8. Vorrichtung nach einem der vorhergehenden Ansprüche, **dadurch gekennzeichnet, dass** sie ferner eine Pressrolle (31) aufweist, die gegen die Hauptwalze (12) zum Anliegen kommt.

9. Station zum Zuführen eines Endlosträgers (4) in eine Umwandlungseinheit (3), wobei die Umwandlungseinheit (3) den Träger (4) im Stillstand umwandelt, **dadurch gekennzeichnet, dass** sie eine Vorrichtung nach einem der vorhergehenden Ansprüche aufweist.

10. Station nach Anspruch 9, **dadurch gekennzeichnet, dass** sie in der Laufrichtung eine seitliche Bahnführung (6), eine Schiebewalze (7), eine Richtwalze des Bahnträgers (8), die Vorrichtung (9) und eine modulierte Einführwalze (11) aufweist.

11. Maschine zum Herstellen von Verpackungen, **dadurch gekennzeichnet, dass** sie eine Station (2) nach Anspruch 9 oder 10 aufweist, die vor der Umwandlungseinheit in Form von einer Tiegelstanzpresse (3) angeordnet ist.

## Claims

1. Device for feeding a converting unit (3) with a web substrate (4), the converting unit (3) converting the substrate (4) when stopped, comprising:
- a main drive roller (12) rotating (T) on a main shaft (13),
- a main electric drive motor (14) rotating (T) the main roller (12),
- a planetary roller (16) able to oscillate (O) about said main roller (12), from upstream to downstream, and vice versa, and
- two lateral levers (18) holding the planetary roller (16), and mounted on said main shaft (13),
the substrate (4) being engaged and maintained between said main roller (12) and said planetary roller (16), and changing cyclically from a constant speed (F) to a zero speed at the exit of the planetary roller (16), and vice versa,
**characterized in that** the two lateral levers (18) are joined to said main shaft (13), and **in that** it comprises at least one secondary electric drive motor (19) able to oscillate (O) the main shaft (13), the two lateral levers (18) and the planetary roller (16).

2. Device according to Claim 1, **characterized in that** the secondary motor (19) is mounted coaxially with the main shaft (13).

3. Device according to Claim 1 or 2, **characterized in that** the rotor of the secondary motor (19) is joined to the main shaft (13).

4. Device according to any one of the preceding claims, **characterized in that** it comprises two secondary motors able to rotate the main shaft (13) and arranged at each of the two ends of said main shaft (13).

5. Device according to any one of the preceding claims, **characterized in that** the main roller (12) has a ring gear (24) arranged at one of its ends.

6. Device according to Claim 5, **characterized in that** the planetary roller (16) has a ring gear (26) arranged at one of its ends and meshing with the ring gear (24) of the main roller (12).

7. Device according to Claim 5 or 6, **characterized in that** the main electric drive motor (14) has a pinion (27) meshing with the ring gear (24) of the main roller (12).

8. Device according to any one of the preceding claims, **characterized in that** it further comprises a pressure roller (31), being positioned against the main roller (12).

9. Station for feeding a converting unit (3) with a web substrate (4), the converting unit (3) converting the substrate (4) when stopped, **characterized in that** it comprises a device according to any one of the preceding claims.

10. Station according to Claim 9, **characterized in that** it comprises, from upstream to downstream, a lateral web guiding (6), a dancer roller (7), a straightener (8) for the web substrate, the device (9) and a modulated infeed roller (11).

11. Machine for producing packages, **characterized in that** it comprises a station (2) according to Claim 9 or 10, positioned upstream from a converting unit in the form of a diecutting platen press (3).
